# EUROPÄISCHE PATENTSCHRIFT

(11) **EP 1 365 874 B1**
(45) Veröffentlichungstag und Bekanntmachung des Hinweises auf die Patenterteilung: **25.01.2006**
(21) Anmeldenummer: 01995634.1
(22) Anmeldetag: 15.11.2001
(51) Int. Cl.: B22D 11/12, B22D 11/128

(54) **VERFAHREN UND VORRICHTUNG ZUM HERSTELLEN VON DÜNNBRAMMEN**
METHOD AND DEVICE FOR PRODUCING THIN SLABS
PROCEDE ET DISPOSITIF DE FABRICATION DE BRAMES MINCES

(30) Priorität: 16.11.2000 DE 10057160
(43) Veröffentlichungstag der Anmeldung: 03.12.2003
(73) Patentinhaber: SMS Demag Aktiengesellschaft, 40237 Düsseldorf (DE); Aceria Compacta de Bizkaia S.A., 48910 Sestao (ES)
(72) Erfinder: RITTNER, Karl, 40723 Hilden (DE); MÜLLER, Jürgen, 41564 Kaarst (DE); VERGNIORY, D., Fernando, E-48990 Santa M de Guecho (ES); VILLAREAL GUTIERREZ, Armando, E-39700 castro Urdiales (ES); SAGASTI, Pedro, E-48930 Las Arenas (ES)
(74) Vertreter: Valentin, Ekkehard
(86) Internationale Anmeldenummer: PCT/EP2001/013229
(87) Internationale Veröffentlichungsnummer: WO 2002/040201

(56) Entgegenhaltungen:
- EP-A- 0 329 639
- EP-A- 0 611 610
- EP-B- 0 450 391
- WO-A-98/50185
- DE-A- 4 436 328
- DE-A- 19 639 297
- DE-C- 4 403 048
- US-A- 5 577 548
- US-A- 5 853 043
- PATENT ABSTRACTS OF JAPAN vol. 017, no. 284 (M-1421), 31. Mai 1993 (1993-05-31) & JP 05 015956 A (KOBE STEEL LTD), 26. Januar 1993 (1993-01-26)

## Beschreibung

Die Erfindung betrifft ein Verfahren und eine Vorrichtung zum Herstellen von Dünnbrammen, deren Querschnitt während der Erstarrung reduziert wird, in einer Stranggießanlage, deren an die Kokille anschließende Strangführung mehrere Segmente mit jeweils mehreren Paaren gegenüber angeordneter Rollen aufweist, wobei nur eines der Segmente zur Dickenänderung des einen flüssigen Kem aufweisenden Stranges einen keilförmig anstellbaren Rollenabschnitt aufweist.

Ein Verfahren und eine Stranggießanlage dieser Art sind aus der DE 44 03 048 bekannt. Es wird hier sofort unterhalb der Kokille in dem sich direkt anschließenden ersten Segment eine erhebliche Dickenreduktion in mehreren Schritten durchgeführt und im Stranginneren eine Zwangskonvektion aufgebaut.

Bei einer Vorband-Gießanlage ist es durch die EP 0 450 391 B1 bekanntgeworden, zur Stützung des Metall-Gießstranges, insbesondere zur Weichreduktion (auch "soft reduction" genannt), unterhalb der Stranggießkokille zu beiden Seiten des Gießstranges spiegelbildlich gegenüberliegende Rollenträger vorzusehen, deren Rollen mit dem Strang in Wirkverbindung stehen. Jeder Rollenträger ist in einem feststehenden Rahmen angeordnet und in mehrere Rollen tragende Segmente aufgeteilt, denen Verstelleinrichtungen zugeordnet sind. Die Rollen tragenden Segmente sind derart gelenkig aneinander gekoppelt, dass jedes Segment für sich in einem beliebigen Winkel zum Strang verstellt und eingestellt werden kann. Hierzu werden mechanische, hydraulische oder mechanisch-hydraulische Verstelleinrichtungen eingesetzt.

Aus der DE 196 39 297 A1 sind ein Verfahren und eine Vorrichtung für Hochgeschwindigkeits-Stranggießanlagen mit einer Strangdickenreduktion während der Erstarrung bekannt. Der Strangquerschnitt wird hierbei linear über eine Mindestlänge der Strangführung unmittelbar unterhalb der Kokille reduziert. Mit der sich anschließenden weiteren Strangquerschnittsreduktion über die restliche Strangführung ("soft reduction") bis maximal unmittelbar vor der Enderstarrung bzw. der Sumpfspitze des flüssigen Kerns wird eine kritische Deformation des Stranges unter Berücksichtigung der Gießgeschwindigkeit sowie auch der Stahlgüte ausgeschaltet. Ein Stranggießen mit ebenfalls einer Verteilung der Dickenreduktion über die Länge der Strangführung ist weiterhin durch die EP 0 611 610 A1 bekanntgeworden, wobei sich dort dem Gießen des Stranges noch ein Warmwalzen von zuvor von dem Strang abgetrennten Brammen bestimmter Längen anschließt.

Der Erfindung liegt die Aufgabe zugrunde, ein Verfahren und eine Vorrichtung der eingangs genannten Art zu schaffen, die eine optimierte LCR-(Liquid Core Reduction) ermöglichen und den Anlagenaufwand verringern.

Diese Aufgabe wird für Dünnbrammen im Dickenbereich von etwa 40 bis 120 mm mit einem Verfahren erfindungsgemäß dadurch gelöst, dass die Strangdicke unterhalb des der Kokille folgenden ersten Segmentes durch Keilanstellung der dortigen Strangführungsrollen mit weichem Übergang und Mini-Reduktion verringert wird. Es wird hiermit die durch umfangreiche Betriebserfahrungen gewonnene Erkenntnis umgesetzt, dass bei geringen Dickenreduzierungen eine Einwirkung auf den Strang an nur einer Stelle der Strangführung ausreichend ist. Es brauchen damit nicht mehr alle Segmente mit einer hydraulischen Anstellung bzw. Stellmitteln versehen zu sein, was ansonsten einen hohen Investitions- und Wartungsaufwand erfordert.

Vor allem kann auf jeden Fall zumindest das sich der Kokille unmittelbar anschließende, erste Segment einfach und instandhaltungsfreundlich ausgebildet werden. Die einfache Bauweise des ersten Segmentes ist wegen der dort hohen Durchbruchgefährdung, vorrangig wenn besondere Stahlgüten, z.B. Edelstähle, vergossen werden, von besonderem Vorteil. Die einfache Bauweise der zwischen der Kokille und dem Reduktionsbereich angeordneten Segmente schafft weiterhin bei Modemisierungen auch die Voraussetzung, die vorhandenen Segmente für diesen Strangführungsbereich beizuhalten, wodurch sich der Modernisierungsaufwand nur auf einen Teilbereich der Stranggießmaschine bzw. -anlage beschränkt und damit die Investitionskosten senkt. Außerdem läßt sich eine solche Betriebsweise der Stranggießanlage verwirklichen, bei der der Sumpf bzw. der flüssige Kem so weit wie möglich nach unten verlagert und eine Enderstarrung im stets gleichen Bereich der Strangführung erreicht werden kann. Dies ist unabhängig von der jeweiligen Breite des gerade zu vergießenden Stranges und der Gießgeschwindigkeit.

Nach einem Vorschlag der Erfindung wird die Dicke abhängig vom Gießformat und dem genauen Ort des innerhalb der Strangführung die Mini-Reduktion durchführenden, angestellten Segmentes im Bereich von 1 bis 25 mm verringert. Der konkrete Ort des Geschehens der Einwirkung auf den Strang ist somit ausschlaggebend für den entsprechend vorzunehmenden Grad der Dickenreduzierung.

Bei einer Vorrichtung zum Durchführen des Verfahren weist erfindungsgemäß der zur Dichenänderung des einen flüssigen Kern aufweisenden Stranges vorgesehene keilförmig anstellbare Rollenabschnitt einlaufseitig einen Drehpunkt und auslaufseitig vorzugsweise kraft- und/oder positionsgeregelte Stellmittel auf und ist an demjenigen Strangführungselement vorgesehen, welches dem der Kokille unmittelbar nachgeschalteten Segment (3) folgt. Es wird damit zumindest das erste der Kokille folgende Segment nicht für die Dickenreduzierung benutzt und verbleibt damit in seiner von vornherein parallelen Lage der Strangführungsrollen, so dass für dieses Segment keine hydraulischen Anstellungen benötigt werden. Für das jeweils keilförmig anzustellende, an einer Stelle in der Strangführung nachgeschaltete Segment wird aufgrund des einlaufseitigen Drehpunktes eine einfachere und weniger aufwendige Keilanstellung als bei einer gesamten Keilanstellung über Stellmittel erreicht.

Eine bevorzugte Ausführung der Erfindung sieht vor, dass das die Mini-Reduktion durchführende Segment unterteilt ist und nur die in dem oberen Teilsegment angeordneten Strangführungsrollen gegen den Strang angestellt sind.

Mittels dieses dann oben den Drehpunkt und auslaufseitig das bzw. die Stellmittel aufweisenden Teilsegmentes wird erreicht, dass sich der Keilanstellung auf jeden Fall noch ein paralleler Abschnitt der Strangführung auch dann anschließt, wenn die Keilanstellung im letzten Segment der Strangführung erfolgt.

Nach einem Vorschlag der Erfindung sind den sich den Segmenten der Strangführung anschließenden, angetriebenen Rollen des Biegetreibers auf der Losseite Anstellzylinder zugeordnet. Diese auf der Losseite - die Festseite liegt bei Stranggießanlagen in der Regel in Richtung des die Pfannen mit der flüssigen Stahlschmelze bereitstellenden Drehturms - angeordneten Zylinder bringen den Vorteil mit sich, daß sie sich automatisch auf die Dicke des Stranges einstellen.

Weitere Einzelheiten der Erfindung ergeben sich aus der nachfolgenden Beschreibung von in den Zeichnungen dargestellten Ausführungsbeispielen.
Es zeigen:
- Figur 1: von einer Stranggießanlage in schematischer Ansicht eine Durchlaufkokille mit sich daran anschließender Strangführung und nachgeschaltetem Biegetreiber mit im zweiten Strangführungs-Segment ausgebildeter Dicken-Reduzierung;
- Figur 2: eine der Fig. 1 entsprechende Darstellung mit demgegenüber einer Dicken-Reduzierung im oberen Teil des letzten Strangführungs-Segment; und
- Figur 3: eine der Fig. 2 entsprechende Darstellung mit demgegenüber zur Dicken-Reduzierung einer Keilanstellung des gesamten letzten Strangführungs-Segmentes.

Von einer Stranggießanlage 1 sind in den Figuren 1 bis 3 deren oszillierend angetriebene Kokille 2, die aus mehreren Segmenten 3 bzw. 4 bzw. n bestehende Strangführung und der sich dieser in Strangauszugsrichtung 5 anschließende Biegetreiber 6 dargestellt. Die Segmente 3, 4 bzw. n sind mit zahlreichen den Strang 7 stützenden Führungsrollen 8 versehen. Die Biegetreiber 6 besitzt aufeinanderfolgende, einander paarweise gegenüberliegende angetriebene Rollen 9a, 9b, wobei jeweils den auf der Losseite I der Stranggießanlage 1 liegenden Biegetreiber-Rollen 9b hydraulische Anstellzylinder 10 zugeordnet sind. Einigen der Segmente der Strangführung sind von der Festseite II der Stranggießanlage 1 her mit ihren Kolbenstangen an Rollenträger 11 bzw. 11 a, 11 b angreifende Stellzylinder 12 zugeordnet.

Bei der Ausführung nach Fig. 1 wird die Mini-Reduktion in der Dicke des Stranges 7 im Bereich des flüssigen Kerns 13 unmittelbar in dem dem ersten Segment 3 folgenden Segment 4 durchgeführt, und zwar dort nur mittels des Rollenträgers 11a dieses funktionsmäßig zweigeteilten Segmentes 4. Der Rollenträger 11 a besitzt einlaufseitig einen Drehpunkt 14 und wird mittels des unten an den Rollenträger 11a angreifenden Stellzylinders 12 in die gezeigte Keilanstellung zur Dicken-Reduzierung des Stranges 7 verschwenkt. Mittels der an den Rollenträger 11b - bzw. an den oder die Rollenträger 11 des sich anschließenden Teilsegmentes bzw. der Folgesegmente n - angreifenden Stellzylinder 12 wird eine über eine sehr lange Strecke andauernde parallele Segmentanstellung und somit ein großes Betriebsfenster erreicht. Die Enderstarrung - vgl. die Sumpfspitze 15 - des Stranges 7 findet im Bereich des letzten Segmentes n statt, kann dort allerdings über einen großen Bereich abhängig von den jeweiligen Gießbedingungen und Vorgaben ohne weiteres weiter nach oben oder nach unten wandern.

Im Unterschied zur vorbeschriebenen Ausführung ist gemäß Fig. 2 das letzte Segment n der Strangführung unterteilt und der obere Rollenträger 11a wird um den Drehpunkt 14 keilförmig angestellt. Es liegt hiermit ein definiertes Betriebsfenster mit gleicher Strangdicke und der Enderstarrung (Sumpfspitze 15) im letzten Strangführungs-Segment n vor, allerdings ist die sich anschließende Parallelstrecke hier sehr viel kürzer. Eine bei ansonsten unveränderten Betriebsanlauf weitere Variante der Dickenreduzierung des Stranges ist in Fig. 3 dargestellt. Es wird hier der gesamte Rollenträge 11 des letzten Strangführungs-Segmentes n keilförmig durch Verschwenken um den Drehpunkt 14 angestellt. Wenngleich eine zielgenaue Enderstarrung (vgl. Sumpfspitze 15) problematischer ist, so wird doch auf jeden Fall sichergestellt, daß die Enderstarrung wie bei allen anderen Ausführungen unverändert in dem gleichen Bereich stattfindet, nämlich im letzten Segment n.

Allen Ausführungen ist gemeinsam, daß zumindest das sich der Kokille 2 anschließende erste Segment 3 - gemäß den Fig. 2 und 3 weiterhin auch das bzw. die Folgesegmente 4 - ohne hydraulische Anstellungen auskommen, wodurch sich der Investitions- und Wartungsaufwand entschieden verringert. Vor allem für das erste Segment 3, das besonders durchbruchgefährdet ist, wird somit eine instandhaltungsfreundliche Ausbildung der Stranggießanlage 1 bzw. deren Strangführung erreicht.

## Patentansprüche

1. Verfahren zum Herstellen von Dünnbrammen, deren Querschnitt während der Erstarrung reduziert wird, in einer Stranggießanlage (1), deren an die Kokille (2) anschließende Strangführung mehrere Segmente (3, 4, n) mit jeweils mehreren Paaren gegenüber angeordneter Rollen (8) aufweist, wobei nur eines der Segmente (3,4,n) zur Dickenänderung des einen flüssigen Kem (13) aufweisenden Stranges (7) einen keilförmig anstellbaren Rollenabschnitt (11a) aufweist,
**dadurch gekennzeichnet,**
**dass** die Strangdicke unterhalb des der Kokille (2) folgenden ersten Segmentes (3) durch Keilanstellung der dortigen Strangführungsrollen (8) mit weichem Übergang und Mini-Reduktion verringert wird.

2. Verfahren nach Anspruch 1,
**dadurch gekennzeichnet,**
**dass** die Dicke abhängig vom Gießformat und dem genauen Ort des innerhalb der Strangführung die Mini-Reduktion durchführenden angestellten Segmentes (4 bzw. n) im Bereich von 1 bis 25 mm verringert wird.

3. Vorrichtung zum Herstellen von Dünnbrammen, deren Querschnitt während der Erstarrung reduziert wird, in einer Stranggießanlage (1), deren an die Kokille (2) anschließende Strangführung mehrere Segmente (3, 4, n) mit jeweils mehreren Paaren gegenüber angeordneter Rollen (8) aufweist, wobei nur eines der Segmente (3,4,n) zur Dickenänderung des einen flüssigen Kem (13) aufweisenden Stranges einen keilförmig anstellbaren Rollenabschnitte (11a) aufweist, der einlaufseitig einen Drehpunkt (14) und auslaufseitig angeordnete Stellmittel (12) besitzt, insbesondere zum Durchführen des Verfahrens nach Anspruch 1,
**dadurch gekennzeichnet,**
**dass** keilförmig anstellbare Rollenabschnitt (11a) an demjenigen Strangführungssegment (4;n) vorgesehen ist, welches dem der Kokille (2) unmittelbar nachgeschalteten Segment (3) folgt, und zur Mini-Reduktion des Stranges (7) ausgebildet ist.

4. Vorrichtung nach Anspruch 3,
**dadurch gekennzeichnet,**
**dass** die Stellmittel (12) kraft- und/oder positionsgeregelt sind.

5. Vorrichtung nach Anspruch 3 oder 4,
**dadurch gekennzeichnet,**
**dass** das die Mini-Reduktion durchführende Segment (4 bzw. n) unterteilt ist und nur die in dem oberen Keilsegment (11a) angeordneten Strangführungsrollen (8) gegen den Strang (7) angestellt sind.

6. Vorrichtung nach einem der Ansprüche 3 bis 5,
**dadurch gekennzeichnet,**
**dass** den sich den Segmenten (3, 4 bzw. n) der Strangführung anschließenden, angetriebenen Rollen (9b) des Biegetreibers (6) auf der Losseite (I) Anstellzylinder (10) zugeordnet sind.

## Claims

1. Method of producing thin slabs, the cross-section of which is reduced during hardening, in a continuous casting plant (1), the strip guide of which adjoining the mould (2) comprises several segments (3, 4, n) each with several pairs of oppositely arranged rollers (8), wherein only one of the segments (3, 4, n) has, for change in thickness of the strip (7) having a liquid core (13), a roller portion (11a) adjustable in wedge shape, **characterised in that** the strip thickness is reduced below the first segment (3), which follows the mould (2), by wedge adjustment of the strip guide rollers (8) there with soft transition and mini-reduction.

2. Method according to claim 1, **characterised in that** the thickness is reduced in the region of 1 to 25 millimetres depending on the casting format and the exact location of the segment (4 or n) adjusted to carry out the mini-reduction within the strip guide.

3. Device for producing thin slabs, the cross-section of which is reduced during hardening, in a continuous casting plant (1), the strip guide of which adjoining the mould comprises several segments (3, 4, n) each with several pairs of oppositely arranged rollers (8), wherein only one of the segments (3, 4, n) has, for change in thickness of the strip having a liquid core (13), a roller portion (11a), which is adjustable in wedge shape and which has a fulcrum (14) at the inlet side and setting means (12) at the outlet side, particularly for carrying out the method according to claim 1, **characterised in that** the roller portion (11a) adjustable in wedge shape is provided at that strip guide segment (4; n) which follows the segment (3) directly downstream of the mould (2) and is constructed for the mini-reduction of the strip (7).

4. Device according to claim 3, **characterised in that** the setting means (12) are force-regulated and/or position-regulated.

5. Device according to claim 3 or 4, **characterised in that** the segment (4 or n) carrying out the mini-reduction is subdivided and only the strip guide rollers (8) arranged in the upper wedge segment (11a) are adjusted relative to the strip (7).

6. Device according to one of claims 3 to 5, **characterised in that** adjusting cylinders (10) are associated on the movable side (I) with the driven rollers (9b), which adjoin the segments (3, 4 or n) of the strip guide, of the bending driver (6).

## Revendications

1. Procédé de fabrication de brames minces, dont la section transversale est réduite pendant la solidification, dans une installation de coulée continue (1) dont le corset de guidage se raccordant à la lingotière (2) présente plusieurs segments (3, 4, n) comportant chacun plusieurs paires de rouleaux (8) disposés les uns en face des autres, seul un des segments (3, 4, n) de modification d'épaisseur de la barre (7) présentant un noyau liquide (13) comportant une section à rouleaux (11a) positionnable à la manière d'une cale,
**caractérisé en ce que**
l'épaisseur de barre est réduite en dessous du premier segment (3) suivant la lingotière (2) par positionnement à la manière de cales des rouleaux de corset de guidage (8) s'y trouvant avec une transition douce et une mini-réduction.

2. Procédé selon la revendication 1,
**caractérisé en ce que**
l'épaisseur est réduite dans une plage de 1 à 25 mm en fonction du format de coulée et de l'emplacement précis du segment positionné (4 ou n) réalisant la mini-réduction à l'intérieur du corset de guidage.

3. Procédé de fabrication de brames minces, dont la section transversale est réduite pendant la solidification, dans une installation de coulée continue (1) dont le corset de guidage se raccordant à la lingotière (2) présente plusieurs segments (3, 4, n) comportant chacun plusieurs paires de rouleaux (8) disposés les uns en face des autres, seul un des segments (3, 4, n) de modification d'épaisseur de la barre (7) présentant un noyau liquide (13) comportant une section à rouleaux (11a) positionnable à la manière d'une cale, qui possède côté entrée un point de rotation (14) et des moyens de réglage (12) disposés côté sortie, notamment pour la réalisation du procédé selon la revendication 1,
**caractérisé en ce que**
la section à rouleaux (11a) positionnable à la manière d'une cale est réalisée sur le segment de corset de guidage (4, n) qui est disposé sur le segment placé directement en aval de la lingotière (2) et servant à la mini-réduction de la barre (7).

4. Dispositif selon la revendication 3,
**caractérisé en ce que**
les moyens de réglage (12) sont régulés au niveau puissance et/ou position.

5. Dispositif selon la revendication 3 ou 4,
**caractérisé en ce que**
le segment (4 ou n) réalisant la mini-réduction de la barre est subdivisé et que seul les rouleaux de corset de guidage disposés dans le segment de calage supérieur (11 a) sont positionnés contre la barre (7).

6. Dispositif selon une des revendications 3 à 5,
**caractérisé en ce que**
des cylindres d'approche (10) sont associés du côté flottant (I) aux rouleaux entraînés (9b) de l'entraînement de cintrage (6) qui se raccordent aux segments (3, 4 ou n) du corset de guidage.
